# DEMANDE DE BREVET EUROPEEN

(11) **EP 2 798 976 A1**
(43) Date de publication de la demande: **05.11.2014**
(21) Numéro de dépôt: 14156879.0
(22) Date de dépôt: 26.02.2014
(51) Int. Cl.: A47B 46/00

(54) **Meuble bas à caisson rétractable**

(30) Priorité: 02.05.2013 FR 1354040
(71) Demandeur: Chêne Vert, 81000 Albi (FR)
(72) Inventeur: Giboz, David, 81170 SAINT MARCEL CAMPES (FR); Augst, Andre, 67202 WOLFISHEIM (FR)
(74) Mandataire: Cabinet BARRE LAFORGUE & associés

(57) **Abrégé**

L'invention concerne un meuble (1) bas, notamment pour salle de bains, comportant un plan de travail (2) sensiblement horizontal, adapté pour être plaqué contre au moins un mur (5) définissant une partie arrière du meuble, et un volume de rangement, dit caisson (4), comportant au moins une façade (6) et des parois latérales (7), placé entre le sol et le plan de travail, caractérisé en ce que ledit caisson est mobile entre une première position, dite position avancée (10) et une deuxième position dite position rétractée (11) dans laquelle la façade et au moins une partie des parois latérales sont déplacées vers l'arrière du meuble de manière à dégager un espace supplémentaire sous le plan de travail.

## Description

L'invention concerne un meuble bas, notamment pour salle de bains, dont le caisson est rétractable au moins sur une fraction de sa profondeur de manière à dégager un espace supplémentaire permettant l'utilisation, par des personnes à mobilité réduite, de la pièce dans laquelle il est installé.

De nombreux meubles bas de cuisine ou de salle de bains sont constitués d'un caisson de rangement parallélépipédique rigide, comportant par exemple des étagères et des portes en façade ou bien encore des tiroirs, ce caisson supportant un plan de travail ou de toilette dans lequel est installé un équipement tel qu'un évier ou une plaque de cuisson pour un meuble de cuisine ou une ou plusieurs vasques pour un meuble de salle de bains. Dans la plupart des cas, ces meubles sont installés de la manière suivante : le caisson est placé contre un mur et fixé à l'endroit désiré au moyen de ferrures l'ancrant dans le mur et le cas échéant, de pieds placés entre le caisson et le sol. Une fois le caisson fixé, le plan de travail est posé sur le caisson et fixé à celui-ci. Le cas échéant, une découpe réalisée dans le plan de travail est à même d'accueillir un équipement qui est ensuite raccordé aux différentes commodités (eau, électricité, évacuations, etc.) nécessaires au fonctionnement de l'équipement.

De tels meubles sont bien adaptés pour un usage par une personne valide, capable de se tenir debout devant le meuble pour utiliser l'équipement. Cependant, ces meubles sont inadaptés pour des personnes handicapées devant se déplacer en fauteuil roulant par exemple.

On connait, par exemple du document FR 2970404 de la demanderesse, un meuble comportant un plan de travail surmontant un caisson de meuble dans lequel un dispositif de fixation murale du caisson est adapté pour recevoir et supporter de manière détachable un organe de suspension solidaire d'un flanc du caisson afin de permettre une séparation réversible du caisson. Lorsque le caisson est détaché de l'ensemble, il dégage l'espace sous le plan de travail permettant ainsi l'accessibilité au plan de travail et à l'équipement pour une personne à mobilité réduite en fauteuil roulant.

Quoique très satisfaisant pour l'usage tant des personnes valides que des handicapés, un tel meuble présente toutefois quelques inconvénients. Il nécessite en effet de démonter le caisson, opération qui, malgré sa facilité, peut requérir une aide extérieure en particulier pour une personne handicapée. De plus, le caisson ainsi séparé doit être conservé en vue d'un remontage ultérieur et occupe donc une place de rangement qui n'est pas toujours disponible. En outre, une fois le caisson séparé, le meuble ne comporte plus d'espace de rangement.

Dans le présent texte, on entend par "personne à mobilité réduite" non seulement une personne handicapée se déplaçant en fauteuil roulant, mais également toute personne qui, du fait d'une blessure ou de son âge est amenée à utiliser un siège pour se servir d'un équipement par exemple sanitaire en position assise.

Par ailleurs, sauf indication contraire, on définit un caisson comme un contenant à l'état fermé, c'est-à-dire un caisson contenant le cas échéant des étagères ou des tiroirs, dont la façade, qu'elle comporte des portes battantes ou une ou plusieurs devantures de tiroir est considérée dans un état tel que le volume de rangement défini par le caisson est clos, portes et/ou tiroirs fermés. Si le caisson est un caisson sans fermeture, la façade du caisson est définie par les bords verticaux avant de ses parois latérales.

La présente invention a donc pour but de proposer un meuble bas comportant un caisson et un plan de travail qui ne présente pas les inconvénients de la technique antérieure.

L'invention a également pour but un tel meuble qui puisse être configuré aisément, sans démontage, par une personne à mobilité réduite.

L'invention vise en outre à fournir un meuble permettant d'optimiser la surface de la pièce dans laquelle il est installé et de respecter les normes d'agencement de cette pièce à l'usage des personnes à mobilité réduite.

L'invention vise également à fournir un meuble capable de conserver au moins une partie de sa capacité de rangement même dans sa configuration à l'usage des personnes à mobilité réduite.

L'invention vise encore à fournir un meuble présentant une apparence et une esthétique ne le différenciant pas d'un meuble classique et permettant ainsi de l'assortir à des installations très variées.

Pour ce faire, l'invention concerne un meuble bas, notamment pour salle de bains, comportant un plan de travail sensiblement horizontal, adapté pour être plaqué contre au moins un mur définissant une partie arrière du meuble, et un volume de rangement, dit caisson, comportant au moins une façade et des parois latérales, placé entre le sol et le plan de travail, caractérisé en ce que ledit meuble comporte des moyens propres à permettre un déplacement dudit caisson entre une première position, dite position avancée, dans laquelle la façade dudit caisson, à l'état fermé, s'avance au plus au droit d'un bord du plan de travail opposé à la partie arrière du meuble et une deuxième position dite position rétractée dans laquelle la façade et au moins une partie des parois latérales sont déplacées vers l'arrière du meuble de manière à dégager un espace supplémentaire sous le plan de travail.

Grâce à cette possibilité de déplacement du caisson, il est possible de dégager au-dessous du plan de travail un espace supplémentaire de l'ordre de 30 cm en profondeur par rapport au bord du plan de travail, sur une largeur d'environ 60 cm ce qui permet de libérer un espace de manoeuvre, typiquement d'un diamètre de l'ordre de 1,5 m requis par les normes d'accessibilité pour les personnes handicapées, sans pour autant devoir augmenter la surface de la pièce dans laquelle le meuble bas est installé. En outre, le caisson restant présent au-dessous du plan de travail, une capacité de rangement est conservée, même dans la configuration caisson rétracté. Le meuble bas selon l'invention peut être placé dans un angle de la pièce ou bien en applique contre un mur, permettant ainsi une grande liberté dans la configuration de la pièce. Dans le cas d'un meuble d'angle, le meuble bas peut être adossé à deux ou trois murs, selon que l'angle comporte ou non un pan coupé. Bien entendu, le déplacement du caisson considère un caisson à l'état fermé, qu'il contienne des étagères ou des tiroirs, et ne doit pas être confondu avec le déplacement d'un tiroir entre une position ouverte et une position fermée par rapport à un caisson fixe.

Avantageusement et selon l'invention, le meuble comporte de part et d'autre du caisson des flancs solidaires du plan de travail et formant avec celui-ci une structure fixe, lesdits flancs étant d'une largeur sensiblement égale à la profondeur du caisson en position rétractée et parallèles aux parois latérales de celui-ci à l'extérieur de celles-ci, et des moyens de liaison placés entre le caisson et la structure fixe, adaptés pour soutenir et guider le caisson dans un déplacement entre ses positions avancée et rétractée et pour l'immobiliser dans ces positions. En réalisant ainsi une structure fixe comprenant au moins le plan de travail et deux flancs encadrant le caisson mobile, il est possible de raccorder celui-ci aussi bien au plan de travail qu'aux flancs, ou encore au(x) mur(s) auquel la structure fixe peut être fixée. En outre, les flancs peuvent être posés au sol, directement ou par l'intermédiaire d'un piétement faisant partie de la structure fixe, auquel les moyens de liaison peuvent être directement raccordés. De plus, les flancs parallèles aux parois latérales du caisson peuvent former des pans latéraux de part et d'autre du meuble bas et permettre de dissimuler au moins partiellement les moyens de liaison du caisson à la structure fixe, contribuant ainsi à une esthétique particulièrement agréable du meuble bas selon l'invention.

En pratique, la liaison du caisson à la structure fixe du meuble selon l'invention peut être réalisée selon différentes variantes, en fonction de la partie de la structure fixe à laquelle le caisson est relié. En particulier, le caisson peut être suspendu sous le plan de travail, accroché à des consoles fixées au mur, lesdites consoles supportant le plan de travail, relié aux flancs fixes ou encore posé au sol sur des roulettes et guidé par les flancs fixes.

Avantageusement et selon une première variante de l'invention, le caisson est suspendu au plan de travail par des moyens de liaison comportant des rails de guidage fixés au plan de travail et des galets solidaires du caisson circulant dans les rails. Dans cette première variante, le caisson, ou au moins sa face avant et ses parois latérales peuvent coulisser d'avant en arrière sur des rails suspendus au plan de travail, ce qui permet le cas échéant d'alléger la structure fixe, et si le plan de travail est directement fixé au mur, de réaliser un meuble bas sans piétement. Les rails peuvent être réalisés par des profilés en U à l'intérieur desquels des écrous prisonniers recevant des vis solidaires des parois latérales du caisson forment des galets permettant, lorsqu'ils sont desserrés, de faire coulisser le caisson d'avant en arrière et lorsqu'ils sont serrés, d'immobiliser celui-ci dans la position choisie. Bien entendu, d'autres modes de réalisation des moyens de liaison peuvent être envisagés comme des galets à roulements, associés à des moyens de blocage en position tels que des pions à ressort solidaires du caisson coopérant avec des alésages ménagés dans les rails dans des positions correspondant aux positions avancées et rétractées du caisson ou à des positions intermédiaires si nécessaire.

Avantageusement et selon une deuxième variante de l'invention, le caisson est monté sur des consoles fixées au mur et soutenant le plan de travail, les moyens de liaison comprenant un évidement ménagé dans lesdites consoles et des éléments de bridage solidaires des parois latérales du caisson, dont la tige traverse l'évidement ménagé dans les consoles et la tête est adaptée pour serrer et maintenir en position le caisson contre les consoles.

Le plan de travail peut ainsi être fixé en appui sur des consoles elles-mêmes fixées au mur, les consoles présentant une forme, telle qu'un évidement rectiligne horizontal, assurant la fonction de rails de guidage. Des éléments de bridage, tels que des vis ou des leviers à excentrique, dont la tige traverse l'évidement ménagé dans la console, permettent, une fois desserrés, de déplacer le caisson le long de l'évidement et une fois celui-ci dans la position désirée, de le maintenir en position par serrage.

Avantageusement et selon une troisième variante préférentielle de l'invention, les parois latérales du caisson sont reliées auxdits flancs par des moyens de liaison adaptés pour permettre un déplacement relatif des parois et des flancs selon deux plans parallèles. Dans cette troisième variante, les moyens de liaison entre le caisson et la structure fixe sont placés entre les flancs des pans latéraux et les parois latérales du caisson.

Avantageusement et selon un premier mode de réalisation de l'invention, les moyens de liaison sont adaptés pour permettre le déplacement du caisson au moins en partie parallèlement au sol. Un déplacement du caisson parallèlement au sol permet de limiter l'effort nécessaire à ce déplacement, le poids du caisson n'intervenant que de manière marginale. Il est ainsi possible à une personne handicapée de déplacer le caisson de sa position avancée à sa position rétractée sans aide extérieure.

Avantageusement et selon l'invention, les moyens de liaison comportent également des moyens de guidage adaptés pour permettre un déplacement vertical du caisson entre sa position avancée et sa position rétractée. Si le caisson peut être facilement déplacé parallèlement au sol, il est nécessaire dans certains cas par exemple lorsque le plan de travail comporte une vasque encastrée, de permettre au caisson de passer au-dessous du point le plus bas de la vasque. Dès lors, un déplacement vertical du caisson entre sa position avancée et sa position rétractée, préférentiellement réalisé dans la position avancée du caisson, permet à celui-ci d'affleurer le niveau du dessous du plan de travail lorsqu'il est en position avancée et de passer au-dessous du point le plus bas de la vasque lorsqu'il est en position rétractée.

Avantageusement et selon l'invention, le caisson comporte une face arrière opposée à la façade, ladite face arrière étant solidaire de la structure fixe, de manière à faire varier le volume du caisson entre ses positions avancée et rétractée. Ainsi, lorsque le déplacement du caisson est essentiellement horizontal, parallèlement au sol, la face arrière du caisson reste au voisinage du mur contre lequel le meuble est en appui et les parois latérales du caisson et les flancs des pans latéraux se dédoublent de manière télescopique pour permettre d'augmenter le volume du caisson lorsque celui-ci est en position avancée.

Avantageusement et selon l'invention, le caisson comporte au moins une étagère comportant une partie fixe solidaire de la face arrière et une partie mobile solidaire des parois latérales, adaptée pour se déployer de manière télescopique lors du passage du caisson de sa position rétractée à sa position avancée. L'espace intérieur du caisson est ainsi complètement utilisable avec des étagères s'étendant sur toute la profondeur du caisson que celui-ci soit en position avancée ou rétractée. Lorsqu'un déplacement vertical du caisson est envisagé, les parties fixes et mobiles des étagères peuvent être adaptées de manière à être bord à bord lorsque le caisson est en position avancée, et superposées à une distance dépendant du déplacement vertical du caisson lorsque celui-ci est en position rétractée.

Avantageusement et selon l'invention, le plan de travail comporte une vasque et la hauteur du caisson est adaptée pour que le caisson puisse passer au-dessous de la vasque en position rétractée. En réduisant la hauteur du caisson pour lui permettre de passer au-dessous de la vasque, il est possible de simplifier le mouvement du caisson pour le limiter à un déplacement horizontal parallèle au sol.

Avantageusement et selon l'invention, le meuble comporte un bandeau au-dessous du plan de travail adapté pour masquer un espace entre le haut du caisson et le plan de travail. Afin d'éviter de laisser accessible un espace entre le haut du caisson et le dessous du plan de travail lorsque la hauteur du caisson est adaptée pour passer au-dessous d'une vasque encastrée dans le plan de travail, il est possible de monter un bandeau au-dessous du plan de travail qui vient masquer cet espace lorsque le caisson du meuble est en position avancée.

Avantageusement et selon l'invention, le caisson comporte au moins un tiroir monté coulissant par rapport aux parois latérales du caisson et les parois latérales sont montées coulissantes par rapport aux flancs de la structure fixe. Ainsi, en utilisant une coulisse double dont une première coulisse, le cas échéant verrouillable, est fixée entre les flancs de la structure fixe et les parois latérales du caisson, le caisson est mobile entre une position avancée et une position rétractée. Un ou plusieurs tiroirs, peuvent être montés entre les parois latérales du caisson, le tiroir inférieur pouvant être monté sur la deuxième coulisse. Lorsque le plan de travail comporte un équipement tel qu'une vasque encastrée, le bandeau masquant l'espace entre le haut du caisson et le plan de travail peut être avantageusement complété par des bandeaux latéraux de même hauteur.

Avantageusement et selon un deuxième mode de réalisation de l'invention, le déplacement du caisson s'effectue selon une pente adaptée pour que le caisson soit au niveau d'un bord inférieur du plan de travail lorsqu'il est en position avancée et à un niveau adapté pour permettre au caisson de passer au-dessous d'une vasque lorsque le plan de travail en est équipé, dans sa position rétractée. Dans ce deuxième mode de réalisation, le caisson peut glisser le long de la pente déterminée par les moyens de liaison pour changer de position verticale en même temps qu'il change de position entre la position avancée et la position rétractée.

Avantageusement et selon l'invention, les moyens de liaison comprennent des glissières en forme de Z allongé fixées aux flancs du meuble et des galets solidaires du caisson circulant dans les glissières. Les glissières peuvent être, comme vu précédemment, réalisées sous forme de profilés en U avec des galets à roulements circulant à l'intérieur, ou de manière plus simple, au moyen d'une plaque de tôle présentant une découpe selon cette forme de Z allongé, et de vis solidaires du caisson permettant à celui-ci de glisser le long de cette découpe lorsqu'elles sont desserrées et de fixer le caisson en position lorsqu'elles sont serrées.

Avantageusement et selon un troisième mode de réalisation de l'invention, le déplacement du caisson s'effectue selon un arc de cylindre d'axe perpendiculaire aux flancs du meuble. Ainsi, par exemple, les moyens de liaison peuvent comporter de part et d'autre du caisson, un disque ou un bras comportant un premier maneton solidaire de la structure fixe et un deuxième maneton solidaire du caisson, le déplacement de ce dernier s'effectuant par rotation du disque ou du bras autour du premier maneton.

Avantageusement et selon l'invention, les moyens de liaison comportent des bras oscillants fixés d'une part à la structure fixe du meuble et d'autre part aux parois latérales du caisson. Le déplacement du caisson peut ainsi s'effectuer au moyen de deux bras oscillants formant un parallélogramme de part et d'autre du caisson.

L'invention concerne également un meuble bas caractérisé en combinaison par tout ou partie des caractéristiques mentionnées ci-dessus ou ci-après.

D'autres buts, caractéristiques et avantages de l'invention apparaîtront au vu de la description qui va suivre et des dessins annexés dans lesquels :
- la figure 1 représente une vue de dessus, plan de travail partiellement arraché, d'un meuble bas selon l'invention adapté pour être placé dans un angle comportant un pan coupé;
- la figure 2 est une vue en coupe d'un meuble bas selon un premier mode de réalisation de l'invention dans lequel le déplacement du caisson s'effectue horizontalement, le volume du caisson restant fixe ;
- la figure 3 est une vue analogue à celle de la figure 2, dans laquelle le volume du caisson est variable ;
- la figure 4 est une vue en coupe d'un meuble bas selon le premier mode de réalisation de l'invention dans lequel le déplacement du caisson s'effectue d'abord verticalement dans sa position avancée puis horizontalement jusqu'à sa position rétractée ;
- la figure 5 est un schéma explicatif du fonctionnement des glissières de la figure 4.
- la figure 6 est une vue en coupe d'un meuble bas selon un deuxième mode de réalisation de l'invention, dans lequel le déplacement du caisson s'effectue selon une pente prédéterminée ;
- la figure 7 est une vue en coupe d'un meuble bas selon un troisième mode de réalisation de l'invention, dans laquelle le déplacement du caisson s'effectue par rotation de bras oscillants ;
- la figure 8 est une vue en coupe d'un caisson selon l'invention équipé de tiroirs;
- la figure 9 est une vue de détail des moyens de liaison selon une deuxième variante du deuxième mode de réalisation de l'invention.

Le meuble 1 bas illustré à la figure 1 en vue de dessus comporte un plan de travail 2 sensiblement horizontal. La forme du plan de travail 2 est adaptée pour que celui-ci soit plaqué et, le cas échéant, fixé contre au moins un mur 5 (dans l'exemple représenté, le plan de travail 2 fait partie d'un meuble 1 bas adapté pour être placé dans un angle d'une pièce et vient au contact de trois pans de mur, l'angle de la pièce comportant un pan coupé). Le (ou les) mur(s) défini(ssen)t la partie arrière du meuble 1.

Dans l'exemple illustré, correspondant à un meuble de salle de bains, le plan de travail 2 comporte une vasque 3, par exemple encastrée dans le plan de travail.

Bien entendu, l'invention ne se limite pas à un meuble d'angle pour salle de bains mais peut être adaptée à tout type de meuble bas, placé en angle ou en milieu de mur, pour tout type de pièce dans laquelle il est nécessaire d'aménager un espace minimum de déplacement pour personnes à mobilité réduite.

Le plan de travail 2 a été partiellement découpé pour laisser apparaître la structure d'un volume de rangement sous la forme d'un caisson 4 placé au-dessous du plan de travail. Le caisson 4 comporte au moins une façade 6 et deux parois latérales 7 (dont une seule est visible sur le dessin). Le caisson 4 est mobile entre une position avancée 10, dans laquelle la façade 6 et la paroi latérale 7 sont représentées en trait plein et une position rétractée 11, représentée en trait interrompu, dans lequel la façade 6 et la paroi latérale 7 sont déplacées vers l'arrière du meuble de manière à ménager un espace libre supplémentaire sous le plan de travail permettant l'utilisation du meuble bas par une personne à mobilité réduite, par exemple une personne handicapée en fauteuil roulant.

Le meuble 1 bas comporte de part et d'autre du caisson deux pans de meuble fixes comportant chacun une plaque murale 8 et un flanc 9 fixe reliés par une étagère externe 17. Les deux pans de meuble, et en particulier les flancs 9 sont solidaires du plan de travail et forment avec lui une structure fixe à l'intérieur de laquelle le caisson 4 est mobile. Ainsi, lorsque le caisson 4 est en position rétractée 11, les parois latérales 7 du caisson sont masquées par les flancs 9 de la structure fixe. Lorsque le caisson 4 est en position avancée 10, les parois latérales 7 du caisson coulissent par rapport aux flancs 9.

On a représenté aux figures 2 et 3 une première variante dans laquelle le caisson 4 est suspendu au plan de travail 2 par des moyens de liaison telle qu'un rail 18 fixé au plan de travail dans lequel circulent des galets 19 solidaires du caisson 4.

Dans cette variante, le déplacement du caisson 4 s'effectue selon une trajectoire (représentée par une flèche F sur la figure) essentiellement horizontale correspondant à un premier mode de réalisation de l'invention.

Dans l'exemple de la figure 2 le caisson 4 comporte une paroi de fond 15 solidaire de la façade 6 et des parois latérales 7. Des étagères 13 et une plaque de sol 14 sont également solidaires de la paroi de fond 15. Le volume du caisson reste donc constant et c'est le caisson tout entier qui se déplace entre la position avancée et la position rétractée.

Dans l'exemple de la figure 3, la paroi de fond 15 est solidaire de la structure fixe, par exemple des flancs 9 et les étagères 13 se décomposent en une partie fixe 13a solidaire de la paroi de fond 15 et une partie mobile 13b solidaire de la façade 6 et des parois latérales 7. Il en va de même de la plaque de sol 14 qui se décompose en une plaque de sol supérieure 14a et une plaque de sol inférieure 14b respectivement solidaires de la paroi de fond 15 et de la façade 6 et des parois latérales 7. Lorsque le caisson 4 est en position rétractée, les parties fixe 13a et mobile 13b des étagères 13 ainsi que les plaques de sol 14a et 14b sont superposées. Lorsque le caisson 4 se déplace vers la position avancée 10, les deux parties des étagères et les plaques de sol supérieures et inférieures coulissent les unes par rapport aux autres, permettant ainsi d'augmenter le volume utile du caisson 4.

Dans ces deux exemples, le caisson 4 doit, pour être déplacé de sa position avancée 10 à sa position rétractée 11, passer au-dessous de la partie la plus basse de la vasque 3. La hauteur du caisson 4 est donc adaptée pour être inférieure ou égale à la hauteur libre sous la vasque 3. Dès lors, lorsque le caisson 4 est en position avancée, il subsiste un espace entre le haut du caisson et le dessous du plan de travail 2. Cet espace est avantageusement masqué par un bandeau 12 fixé sur la face inférieure du plan de travail 2.

Dans une deuxième variante de l'invention, illustrée à la figure 9, le caisson 4 est monté sur des consoles 31 (une seule est représentée) par l'intermédiaire d'une plaque 33 fixée d'une part à la paroi latérale 7 du caisson et dans laquelle viennent se visser deux vis 34 dont la tige traverse un évidement 32 ménagé dans la console 31. Dans l'exemple représenté, l'évidement consiste en une lumière allongée parallèle au plan de travail. Pour déplacer le caisson 4 entre sa position rétractée et sa position avancée (ou vice-versa) il suffit de desserrer les vis 34 dont la tête serre le bord de l'évidement 32. Le caisson est alors suspendu par les tiges des vis 34 traversant l'évidement et il suffit de faire glisser le caisson sur les tiges des vis 34 jusqu'à la position désirée et de resserrer les vis pour le fixer dans cette nouvelle position. Bien entendu la forme de l'évidement 31 n'est pas limitée à une lumière horizontale et elle pourra être adaptée pour permettre un déplacement du caisson selon d'autres trajectoires. De même les vis 34 peuvent être remplacées par tout dispositif permettant un serrage, par exemple un levier à excentrique ou autre.

La figure 4 illustre une troisième variante de l'invention dans laquelle les moyens de liaison sont situés entre les flancs 9 et les parois latérales 7 du caisson. Dans cet exemple, pour éviter le bandeau 12 des exemples précédents, le déplacement horizontal (flèche F) du caisson 4 est précédé (ou suivi) d'un déplacement vertical selon la flèche F1 permettant d'abaisser le niveau du caisson 4 au-dessous du point le plus bas de la vasque 3. Ceci peut être par exemple réalisé au moyen de glissières 20 solidaires des flancs 9, dans lesquels circulent des trains de deux galets 21 et 22 maintenus écartés l'un de l'autre par une entretoise 23 d'une longueur correspondant au déplacement vertical désiré. L'axe du galet 22 est solidaire des parois latérales 7 du caisson 4.

On se réfère à la figure 5 pour expliquer le fonctionnement de ces moyens de liaison : en position avancée, les galets 21 et 22 sont au même niveau dans la glissière 20 (figure 5 a). Avant de repousser le caisson 4 vers l'arrière, le galet 22 est dégagé de la glissière 20 et l'entretoise 23 pivote de manière à ramener le galet 22 au-dessous du galet 21, permettant ainsi un déplacement vertical du caisson 4 (figure 5b). Il suffit alors de repousser le caisson 4 vers l'arrière pour que celui-ci se déplace sensiblement horizontalement par roulement du galet 21 dans la glissière 20 (figure 5c).

Le caisson 4 peut également, comme illustré à la figure 8, se présenter sous la forme d'un tiroir, par exemple monté sur une coulisse 29 à double coulisseau. La partie fixe de la coulisse 29 est fixée aux flancs 9 de la structure fixe. Les coulisseaux sont d'une longueur adaptée pour que, lorsque les deux coulisseaux sont rentrés dans la partie fixe de la coulisse 29, le caisson soit dans sa position rétractée comme représenté en 4a. Lorsque seul l'un des deux coulisseaux (de préférence le coulisseau intermédiaire) est sorti, le caisson est en position avancée, tiroir fermé, comme représenté en 4b. Avantageusement, il est possible de bloquer le coulisseau dans cette position par rapport à la partie fixe de la coulisse 29 de manière à maintenir le caisson en position avancée malgré d'éventuels efforts de fermeture du tiroir. Lorsque les deux coulisseaux sont en extension, le tiroir est ouvert en position d'utilisation 4c, en saillie par rapport au bord du plan de travail 2. Dans cet exemple, le bandeau frontal 12 peut être complété par des bandeaux latéraux 30, le cas échéant solidaires des flancs 9, de manière à masquer un vide entre le plan de travail et le haut du caisson lorsque celui-ci est en position avancée, tiroir fermé. Bien entendu, le meuble bas de l'invention n'est pas limité à un seul tiroir. Une pluralité de tiroirs pourront être installés, en utilisant une première coulisse entre le flanc 9 de la structure fixe et la paroi latérale 7 du caisson et un second jeu de coulisses entre chaque tiroir et la paroi latérale du caisson.

La figure 6 représente un deuxième mode de réalisation de l'invention dans lequel le caisson se déplace de sa position avancée à sa position rétractée selon une pente adaptée pour permettre le passage du haut du caisson au-dessous du point le plus bas de la vasque 3. Ceci peut être réalisé au moyen de glissières 24 présentant une forme en Z allongé dans laquelle la barre intermédiaire du Z présente la pente recherchée. Un galet 25 circule dans la glissière 24 entre une première zone horizontale correspondant à la position avancée du caisson et une deuxième zone horizontale correspondant à la position rétractée du caisson. Bien entendu, des moyens de blocage des galets et/ou du caisson dans les positions extrêmes avancée ou rétractée sont prévus, par exemple au moyen de vis de blocage ou de pions à ressort solidaires des parois latérales 7 coopérant avec des taraudages respectivement des alésages ménagés aux endroits correspondants dans la structure fixe, par exemple dans les flancs 9.

Un troisième mode de réalisation d'un meuble bas selon l'invention est représenté à la figure 7, dans lequel le déplacement du caisson 4 s'effectue selon un arc de cylindre. Dans cet exemple, les moyens de liaison entre le caisson 4 et la structure fixe comportent deux bras oscillants 26 parallèles pivotant par une extrémité 27 autour d'un axe solidaire de la structure fixe et par une extrémité opposée 28 autour d'un axe solidaire du caisson 4. À noter que l'extrémité 27 des bras oscillants peut être fixée indifféremment aux flancs 9 ou au plan de travail 2, ou encore à une équerre (non représentée) fixée au mur 5. Les deux bras oscillants 26 forment un parallélogramme permettant de conserver l'orientation du caisson 4 par rapport au sol.

Bien entendu, cette description est donnée à titre d'exemple illustratif uniquement et l'homme du métier pourra y apporter de nombreuses modifications sans sortir de la portée de l'invention, comme par exemple employer des moyens de liaison permettant un déplacement du caisson selon d'autres trajectoires ou des moyens équivalents aux moyens de liaison décrits ci-dessus et/ou faire varier leurs points d'attache à la structure fixe. De même, le plan de travail 2 peut ou non comporter une ou plusieurs vasques, éviers, autres équipements électroménagers, en fonction de l'emploi prévu du meuble bas selon l'invention.

## Revendications

1. Meuble (1) bas, notamment pour salle de bains, comportant un plan de travail (2) sensiblement horizontal, adapté pour être plaqué contre au moins un mur (5) définissant une partie arrière du meuble, et un volume de rangement, dit caisson (4), comportant au moins une façade (6) et des parois latérales (7), placé entre le sol et le plan de travail, **caractérisé en ce que** ledit meuble comporte des moyens propres à permettre un déplacement dudit caisson entre une première position, dite position avancée (10) dans laquelle la façade dudit caisson, à l'état fermé, s'avance au plus au droit d'un bord du plan de travail opposé à la partie arrière du meuble et une deuxième position dite position rétractée (11) dans laquelle la façade et au moins une partie des parois latérales sont déplacées vers l'arrière du meuble de manière à dégager un espace supplémentaire sous le plan de travail.

2. Meuble selon la revendication 1, **caractérisé en ce que** le meuble (1) comporte de part et d'autre du caisson (4) des flancs (9) solidaires du plan de travail (2) et formant avec celui-ci une structure fixe, lesdits flancs étant d'une largeur sensiblement égale à la profondeur du caisson en position rétractée et parallèles aux parois latérales (7) de celui-ci à l'extérieur desdites parois, et des moyens de liaison (18 à 28, 32, 34) placés entre le caisson et la structure fixe, adaptés pour soutenir et guider le caisson dans un déplacement entre ses positions avancée et rétractée et pour l'immobiliser dans ces positions.

3. Meuble selon l'une des revendications 1 ou 2, **caractérisé en ce que** le caisson (4) est suspendu au plan de travail (2) par des moyens de liaison (18,19) comportant des rails (18) de guidage fixés au plan de travail et des galets (19) solidaires du caisson circulant dans les rails.

4. Meuble selon l'une des revendications 1 ou 2, **caractérisé en ce que** le caisson (4) est monté sur des consoles (31) fixées au mur (5) et soutenant le plan de travail (2), les moyens de liaison comprenant un évidement (32) ménagé dans lesdites consoles et des éléments de bridage (34) solidaires des parois latérales du caisson, dont la tige traverse l'évidement ménagé dans les consoles et la tête est adaptée pour serrer et maintenir en position le caisson contre les consoles.

5. Meuble selon l'une des revendications 1 ou 2, **caractérisé en ce que** les parois latérales (7) du caisson (4) sont reliées aux flancs (9) par des moyens de liaison (20 à 28) adaptés pour permettre un déplacement relatif des parois et des flancs selon deux plans parallèles.

6. Meuble selon l'une des revendications 1 à 5, **caractérisé en ce que** les moyens de liaison sont adaptés pour permettre le déplacement du caisson (4) au moins en partie parallèlement au sol.

7. Meuble selon la revendication 6, **caractérisé en ce que** les moyens de liaison comportent également des moyens de guidage (21, 22,23) adaptés pour permettre un déplacement vertical du caisson (4) entre sa position avancée et sa position rétractée.

8. Meuble selon l'une des revendications 6 ou 7, **caractérisé en ce que** le caisson (4) comporte une paroi de fond (15) opposée à la façade (6), ladite paroi de fond étant solidaire de la structure fixe, de manière à faire varier le volume du caisson entre ses positions avancée et rétractée.

9. Meuble selon la revendication 8, **caractérisé en ce que** le caisson (4) comporte au moins une étagère (13) comportant une partie fixe (13a) solidaire de la paroi de fond et une partie mobile (13b) solidaire des parois latérales, adaptée pour se déployer de manière télescopique lors du passage du caisson de sa position rétractée à sa position avancée.

10. Meuble selon l'une des revendications 6 à 9, **caractérisé en ce que** le plan de travail (2) comporte une vasque (3) et **en ce que** la hauteur du caisson (4) est adaptée pour que le caisson puisse passer au-dessous de la vasque en position rétractée.

11. Meuble selon la revendication 10, **caractérisé en ce qu'**il comporte un bandeau (12) au-dessous du plan de travail (2) adapté pour masquer un espace entre le haut du caisson et le plan de travail.

12. Meuble selon l'une des revendications 5 à 11, **caractérisé en ce que** le caisson (4) comporte au moins un tiroir monté coulissant par rapport aux parois latérales (7) du caisson et **en ce que** lesdites parois latérales sont montées coulissantes par rapport aux flancs (9) de la structure fixe.

13. Meuble selon l'une des revendications 1 à 5, **caractérisé en ce que** le déplacement du caisson (4) s'effectue selon une pente adaptée pour que le caisson soit au niveau d'un bord inférieur du plan de travail (2) lorsqu'il est en position avancée (10) et à un niveau adapté pour permettre au caisson (4) de passer au-dessous d'une vasque (3) lorsque le plan de travail en est équipé, dans sa position rétractée (11).

14. Meuble selon la revendication 13, **caractérisé en ce que** les moyens de liaison comprennent des glissières (24) en forme de Z allongé fixées aux flancs (9) du meuble et des galets (25) solidaires du caisson (4) circulant dans les glissières.

15. Meuble selon l'une des revendications 1 à 5, **caractérisé en ce que** le déplacement du caisson s'effectue selon un arc de cylindre d'axe perpendiculaire aux flancs du meuble.

16. Meuble selon la revendication 15, **caractérisé en ce que** les moyens de liaison comportent des bras oscillants (26) fixés d'une part à la structure fixe du meuble et d'autre part aux parois latérales du caisson.
